# EUROPÄISCHE PATENTSCHRIFT

(11) **EP 2 526 831 B1**
(45) Veröffentlichungstag und Bekanntmachung des Hinweises auf die Patenterteilung: **02.07.2014**
(21) Anmeldenummer: 12450028.1
(22) Anmeldetag: 11.05.2012
(51) Int. Cl.: A47C 17/13

(54) **Sitz- bzw. Liegemöbel**
Seat or lounger
Meuble destiné à s'asseoir ou s'allonger

(30) Priorität: 25.05.2011 AT 7612011
(43) Veröffentlichungstag der Anmeldung: 28.11.2012
(73) Patentinhaber: Moldovan, Adrian, 1230 Wien (AT)
(72) Erfinder: Moldovan, Adrian, 1230 Wien (AT)
(74) Vertreter: Rippel, Andreas

(56) Entgegenhaltungen:
- EP-A1- 0 504 129
- AT-U1- 7 969
- US-A- 2 200 052

## Beschreibung

Die Erfindung bezieht sich auf ein Sitz- bzw. Liegemöbel mit einem einen Sitzpolster tragenden Sitzgestell, das aus dem Möbelgestell ausziehbar ist, und einem ein die Liegefläche ergänzendes Polster tragenden Zusatzrahmen, der mit seinem Polster und seinem ausziehbaren Wagen in der Sitzstellung unterhalb des Sitzgestelles liegt.

Es sind schon eine Vielzahl solcher Möbel bekannt geworden. Die Verwandlung von einem Sitzpolster in ein Liegemöbel und umgekehrt erfolgt dabei durch die verschiedensten Mechaniken. Ein Beispiel ist aus der US 2200052 bekannt.

All diesen Möbeln ist dabei gemeinsam, dass bei ausgezogenem Sitzgestell und dem in die Liegestellung gebrachten Zusatzrahmen von der Seite her die Verwandlungsmechanik sichtbar ist. Dies wird von den Verbrauchern sehr oft als nachteilig empfunden, es wird vielmehr der Eindruck eines rundum geschlossenen Bettes gewünscht.

Die Erfindung hat es sich zum Ziel gesetzt, ein Möbel der eingangs genannten Art zu schaffen, dessen Mechanik auch in der Liegestellung nicht sichtbar ist.

Erreicht wird dies dadurch, dass die nach unten offenen Seitenflächen mindestens des Sitzgestelles als auch des Zusatzrahmens durch eine Stoffbespannung abgedeckt sind.

Ein erfindungsgemäßes Möbel macht auch in der Liegestellung den Eindruck eines Bettes, ohne dass die für die Umwandlung erforderliche Mechanik von irgend einer Seite sichtbar ist.

Im Rahmen der Erfindung ist die Stoffbespannung oben am Sitzgestell bzw. am Zusatzrahmen und unten an einem Bügel bzw. einer Stange befestigt. Die Stoffbespannungen sind dadurch auf einfache Weise anzubringen und decken die Mechanik sicher ab.

Die erfindungsgemäße Stoffbespannung kann insbesondere bei Sitz- bzw. Liegemöbeln angebracht werden, bei denen zwischen Sitzgestell und Zusatzrahmen eine in der Liegestellung wirksame Sperre angeordnet ist.

Bei einem solchen Möbel ist erfindungsgemäß vorgesehen, dass der Zusatzrahmen an zwei Parallelogrammlenkern und an einer lotrechten Führung gelagert ist, wobei die unteren Enden der Parallelogrammlenker waagrecht verschiebbar angeordnet sind. Dadurch ist ein lotrechtes Anheben des Zusatzrahmens möglich.

Die Verschiebbarkeit der Parallelogrammlenker wird zweckmäßig dadurch erreicht, dass die unteren Enden der Parallelogrammlenker an einer Führungsschiene gelagert sind die in einer im Wagen angeordneten Führung verschiebbar ist und über einen Arm mit dem Möbelgestell verbunden ist.

Die Sperre zwischen dem Sitzgestell und dem Zusatzrahmen wird nach einem bevorzugten Ausführungsbeispiel der Erfindung dadurch erreicht, dass am Sitzgestell ein federnd gelagerter Sperrhebel gelagert ist, der in der angehobenen Stellung des Zusatzrahmens an diesem anliegt, in der abgesenkten Stellung vom Zusatzrahmen zur Freigabe nach unten gedrückt wird.

Um ein Verkanten des Sitzgestells und des Zusatzrahmens beim Ausziehen zu vermeiden, ist zur Geradeführung das Sitzgestell über eine Schere mit dem Möbelgestell verbunden.

Nachstehend ist die Erfindung anhand von in den Zeichnungen dargestellten Ausführungsbeispielen näher beschrieben, ohne auf diese Beispiele beschränkt zu sein. Dabei zeigen:
Fig. 1 ein erfindungsgemäßes Möbel in der Sitzstellung;
Fig. 2 das Möbel nach Fig. 1 im vergrößerten Maßstab in der Liegestellung;
Fig. 3 eine nochmals vergrößerte Teilansicht des Möbels nach Fig. 2 bei abgenommener Stoffbespannung;
Fig. 4 teilweise im Schnitt ein erfindungsgemäßes Möbel in einer Zwischenstellung;
Fig. 5 in vergrößertem Maßstab das Detail B in Fig. 4;
Fig. 6 eine Teilansicht von unten des Details B;
Fig. 7 ein erfindungsgemäßes Möbel entsprechend der Darstellung nach Fig. 4 in der Liegestellung;
Fig. 8 ein Möbel nach der Erfindung bei abgenommenen Polstern in Ansicht von schräg oben.

Zur Erhöhung einer besseren Übersichtlichkeit ist in den Fig. 4 bis 8 die Stoffbespannung nicht dargestellt.

Gemäß den Fig. 1 und 2 weist ein erfindungsgemäßes Möbel ein Sitzgestell 1 auf, das einen Sitzpolster 2 trägt. An das Sitzgestell 1 ist ein Zusatzrahmen 3 angeschlossen, auf dem ein die Liegefläche ergänzendes Polster 4 liegt. Die Liegefläche wird ferner durch einen Kopfteil 5 ergänzt. Eine Rückenlehne 6 und Seitenteile 7 vervollständigen das Möbel.

Wie aus Fig. 2 ersichtlich ist, sind die an sich nach unten offenen Seitenflächen des Sitzgestells 1 durch eine Stoffbespannung 8 abgedeckt. Ebenso ist für die Seitenflächen des Zusatzrahmens 3 eine Stoffbespannung 9 vorgesehen.

Aus Fig. 3 ist ersichtlich, dass das Sitzgestell 1 mit einem Bügel 10 versehen ist. An diesem Bügel 10 wird die Stoffbespannung 8 unten und hinten befestigt. An der oberen Seite ist die Stoffbespannung 8 am Sitzgestell 1 befestigt.

Der Zusatzrahmen 3 ist mit einer Stange 11 ausgestattet, die zur Befestigung der Stoffbespannung 9 an der unteren Seite dient. An der oberen Seite wird die Stoffbespannung 9 am Zusatzrahmen 3 befestigt.

Wie insbesondere aus den Fig. 4 und 7 ersichtlich ist, wird das Sitzgestell 1 an zwei Parallelogrammlenkern 12 gelagert, deren untere Enden an einer Führungsschiene 13 angelenkt sind. Die Führungsschiene 13 ist über einen Arm 14 mit dem Möbelgestell verbunden und in einer Führung 15 verschiebbar, die im Wagen des Zusatzrahmens 3 befestigt ist. Das Sitzgestell 1 und der Zusatzrahmen 3 sind durch Teleskopführungen 16 miteinander verbunden.

Es wird in diesem Zusammenhang darauf hingewiesen, dass die besprochenen Teile paarweise angeordnet sind, jedoch nur jeweils eine Seite beschrieben wird.

Am Sitzgestell 1 ist eine lotrechte Führung 17 angeordnet, an welcher der Zusatzrahmen 3 über ein Führungsglied 18 höhenverschiebbar gelagert ist. Das Glied 18 wirkt mit seiner Nase 19 mit einem Bolzen 20 eines federnd gelagerten Sperrhebels 21 zusammen.

Der Kopfteil 5 ist an Armen 22, 23 schwenkbar gelagert, wobei der Arm 22 mit dem Zusatzrahmen 3 verbunden ist.

Im Möbelgestell ist ein Keil 24 angeordnet, der beim Umwandeln des Möbels mit einem Anhebefuß 25 des Zusatzrahmens zusammenwirkt.

Soll das Möbel von der in Fig. 1 dargestellten Sitzstellung in die Liegestellung nach Fig. 7 verbracht werden, wird am Sitzgestell 1 angezogen und in einem Zuge die Liegestellung erreicht. Eine Zwischenstellung ist in Fig. 4 dargestellt, wobei jedoch in den Zwischenstellungen keine zusätzlichen Handgriffe erforderlich sind, um in die Liegestellung nach Fig. 7 zu gelangen.

Bei einem Anziehen am Sitzgestell 1 wird der Zusatzrahmen 3 mitgenommen und der Anhebefuß 25 läuft auf dem Keil 24 auf, sodass der Zusatzrahmen 3 etwas angehoben wird. Gleichzeitig werden aber auch die Arme 22, 23 verschwenkt und damit das Kopfpolster 5 in die Liegestellung verbracht.

Bei der Bewegung des Zusatzrahmens 3 wird über den Arm 14 die Führung 13 in der Führungsschiene 15 verschoben und damit die Parallelogrammlenker 12 im Uhrzeigersinn verschwenkt, sodass der Zusatzrahmen 3 mit seinem Polster 4 in die Liegestellung nach Fig. 7 gelangt.

Bei der Aufwärtsbewegung des Zusatzrahmens gelangt auch das Glied 18 nach oben, wobei die Nase 19 den Bolzen 20 freigibt. Der Sperrhebel 21 liegt dann am Zusatzrahmen 3 an und eine weitere Bewegung zwischen dem Zusatzrahmen 3 und dem Sitzgestell 1 wird damit verhindert.

Bei der Rückverwandlung des Möbels durch Hineinschieben des Sitzgestells 1 bleibt die Verriegelung zwischen Sitzgestell 1 und Zusatzrahmen 3 so lange aufrecht, bis der Zusatzrahmen 3 und damit die Nase 19 des Gliedes 18 den Bolzen 20 des Sperrhebels 21 nach unten drückt.

In Fig. 8 ist dargestellt, dass das Sitzgestell mit dem Möbelgestell über eine Schere 26 verbunden ist. Dadurch wird eine Geradeführung erzwungen und ein Verkanten beim Ausziehen des Sitzgestells 1 vermieden. Um die Schere 26 sichtbar zu machen, sind die Polster 2 und 4 abgehoben.

Im Rahmen der Erfindung sind zahlreiche Abänderungen möglich. So ist insbesondere die Anordnung einer abdeckenden Stoffbespannung auch bei Möbeln möglich, bei denen kein Kopfteil 5 vorgesehen ist, sodass nur das Sitzgestell und der Zusatzrahmen ausgezogen werden. Auch können bei Anordnung einer Stoffbespannung andere Mechaniken zur Umwandlung des Möbels verwendet werden.

## Patentansprüche

1. Sitz- bzw. Liegemöbel mit einem einen Sitzpolster (2) tragenden Sitzgestell (1), das aus dem Möbelgestell ausziehbar ist, und einem ein die Liegefläche ergänzendes Polster (4) tragenden Zusatzrahmen (3), der mit seinem Polster (4) und seinem ausziehbaren Wagen in der Sitzstellung unterhalb des Sitzgestelles (1) liegt, **dadurch gekennzeichnet, dass** die Seitenflächen sowohl des Sitzgestelles (1) als auch des Zusatzrahmens (3) durch eine Stoffbespannung (8, 9) abgedeckt sind.

2. Sitz- bzw. Liegemöbel nach Anspruch 1, **dadurch gekennzeichnet, dass** die Stoffbespannung (8, 9) oben am Sitzgestell (1) bzw. am Zusatzrahmen (3) und unten an einem Bügel (10) bzw. einer Stange (11) befestigt ist.

3. Sitz- bzw. Liegemöbel nach Anspruch 1 oder 2, bei dem zwischen Sitzgestell (1) und Zusatzrahmen (3) eine in der Liegestellung wirksame Sperre (19, 20, 21) angeordnet ist, **dadurch gekennzeichnet, dass** der Zusatzrahmen (3) an zwei Parallelogrammlenkern (12) und an einer lotrechten Führung (17) gelagert ist, wobei die unteren Enden der Parallelogrammlenker (12) waagrecht verschiebbar angeordnet sind.

4. Sitz- bzw. Liegemöbel nach Anspruch 3, **dadurch gekennzeichnet, dass** die unteren Enden der Parallelogrammlenker (12) an einer Führungsschiene (13) gelagert sind die in einer im Wagen angeordneten Führung (15) verschiebbar ist und über einen Arm (14) mit dem Möbelgestell verbunden ist.

5. Sitz- bzw. Liegemöbel nach Anspruch 3 oder 4, **dadurch gekennzeichnet, dass** am Sitzgestell (1) ein federnd gelagerter Sperrhebel (21) gelagert ist, der in der angehobenen Stellung des Zusatzrahmens (3) an diesem anliegt, in der abgesenkten Stellung vom Zusatzrahmen (3) zur Freigabe nach unten gedrückt wird.

6. Sitz- bzw. Liegemöbel nach einem der Ansprüche 1 bis 5, **dadurch gekennzeichnet, dass** das Sitzgestell (1) über eine Schere (26) mit dem Möbelgestell verbunden ist.

## Claims

1. Sitting or lying furniture comprising a seat frame (1) supporting a seat cushion (2) which can be pulled out from the furniture frame and an auxiliary frame (3) supporting a cushion (4) which supplements the lying surface, which in the seating position lies below the seat frame (1) with its cushion (4) and its retractable carriage, **characterised in that** the side surfaces both of the seat frame (1) and of the auxiliary frame (3) are covered by a fabric covering (8, 9).

2. The sitting or lying furniture according to claim 1, **characterised in that** the fabric covering (8, 9) is fastened at the top on the seat frame (1) or on the auxiliary frame (3) and at the bottom on a clip (10) or a rod (11).

3. The sitting or lying furniture according to claim 1 or 2, wherein a lock (19, 20, 21) which is effective in the lying position is disposed between seat frame (1) and auxiliary frame (3), **characterised in that** the auxiliary frame (3) is mounted on two parallelogram connecting rods (12) and on a perpendicular guide (17), wherein the lower ends of the parallelogram connecting rods (12) are disposed horizontally displaceably.

4. The sitting or lying furniture according to claim 3, **characterised in that** the lower ends of the parallelogram connecting rods (12) are mounted on a guide rail (13) which is displaceable in a guide (15) disposed in the carriage and which is connected to the furniture frame via an arm (14).

5. The sitting or lying furniture according to claim 3 or 4, **characterised in that** a spring-mounted locking lever (21) is mounted on the seat frame (1) which in the raised position of the auxiliary frame (3) abuts against this and in the lowered position is pressed downwards by the auxiliary frame (3) for release.

6. The sitting or lying furniture according to any one of claims 1 to 5, **characterised in that** the seat frame (1) is connected to the furniture frame by means of a scissors mechanism (26).

## Revendications

1. Meuble d'assise ou de couchage doté d'un châssis de siège (1) supportant un rembourrage (2) et qui peut être sorti du châssis de meuble et d'un cadre supplémentaire (3) supportant un rembourrage (4) complétant la surface de couchage et se trouvant en position d'assise, par son rembourrage (4) et son chariot extractible, en-dessous du châssis de siège (1), **caractérisé en ce que** les surfaces latérales du châssis de siège (1) aussi bien du châssis de siège (1) que du cadre supplémentaire (3) sont recouvertes d'un tissu tendu (8, 9).

2. Meuble d'assise ou de couchage selon la revendication 1, **caractérisé en ce que** le tissu tendu (8, 9) est fixé en haut au châssis de siège (1) ou bien au cadre supplémentaire (3) et en bas à une bride (10) ou à une barre (11).

3. Meuble d'assise ou de couchage selon la revendication 1 ou 2, dans lequel, entre le châssis de siège (1) et le cadre supplémentaire (3), une barrière (19, 20, 21) agissant en position couchée est disposée, **caractérisé en ce que** le cadre supplémentaire (3) s'appuie sur deux bielles en forme de parallélogrammes (12) et un guide vertical (17), les extrémités inférieures des bielles en forme de parallélogrammes (12) étant disposées de manière à être déplaçables horizontalement.

4. Meuble d'assise ou de couchage selon la revendication 3, **caractérisé en ce que** les extrémités inférieures des bielles en forme de parallélogrammes (12) s'appuient sur un rail de guidage (13) qui est déplaçable dans un guide (15) disposé dans le chariot et est relié par un bras (14) au châssis de meuble.

5. Meuble d'assise ou de couchage selon la revendication 3 ou 4, **caractérisé en ce que** s'appuie sur le châssis de siège (1) un levier de blocage (21) s'appuyant en suspension qui, en position relevée du cadre supplémentaire (3), repose sur celui-ci, et, en position descendue du cadre supplémentaire (3), est poussé vers le bas pour le déblocage.

6. Meuble d'assise ou de couchage selon une des revendications 1 à 5, **caractérisé en ce que** le châssis de siège (1) est relié par un ciseau (26) au châssis de meuble.
